# EUROPÄISCHE PATENTSCHRIFT

(11) **EP 0 921 985 B1**
(45) Veröffentlichungstag und Bekanntmachung des Hinweises auf die Patenterteilung: **02.01.2002**
(21) Anmeldenummer: 97935448.7
(22) Anmeldetag: 18.07.1997
(51) Int. Cl.: B65D 17/28, B65B 61/18, B65B 55/02

(54) **VERFAHREN ZUR HERSTELLUNG EINES BEFÜLLTEN BEHÄLTERS**
METHOD OF PRODUCING A FILLED CONTAINER
PROCEDE POUR PRODUIRE UN RECIPIENT REMPLI

(30) Priorität: 19.07.1996 DE 19629148; 03.03.1997 DE 19708583
(43) Veröffentlichungstag der Anmeldung: 16.06.1999
(73) Patentinhaber: Mars, Inc., McLean, VA 22101-3883 (US)
(72) Erfinder: LUTTMANN, Jürgen, D-27308 Kirchlinteln (DE); HORNIG, Rolf, D-27308 Kirchlinteln (DE); KREGEL, Gebhard, D-27374 Visselhövede (DE); ALBRECHT, Bernd, D-27308 Kirchlinteln (DE)
(74) Vertreter: Goddar, Heinz J., Dr.
(86) Internationale Anmeldenummer: DE9701536
(87) Internationale Veröffentlichungsnummer: WO9803406

(56) Entgegenhaltungen:
- WO-A-96/07593
- CH-A- 244 486
- CH-A- 544 696
- DE-A- 2 061 497
- DE-B- 2 526 536
- GB-A- 747 325
- US-A- 2 517 064
- US-A- 3 883 033

## Beschreibung

Die Erfindung betrifft ein Verfahren zur Herstellung eines befüllten, verschlossenen, sterilisierten, aus mindestens einem Rumpfkörper und mindestens einem Verschlußteil bestehenden Behälters, der ohne Zuhilfenahme von Werkzeug geöffnet werden kann.

Behälter allgemein und Verpackungen im besonderen (wobei im folgenden in übergreifendem Sinn der Begriff "Behälter" verwendet werden wird), die ohne Zuhilfenahme von Werkzeug, wie bspw. Messer, Dosenöffner etc., geöffnet werden können, d.h. sogenannte Easy-Open-Systeme, haben in den letzten Jahren wegen der wesentlichen Vereinfachung der Handhabung durch den Verbraucher zunehmend an Bedeutung gewonnen.

So werden insbesondere bei dosenartigen Verpackungen im Lebensmittel- oder Tierfuttersektor in großem Umfang sogenannte Ringpull-Deckel eingesetzt. Hierbei besteht allerdings in vielen Fällen, insbesondere bei einer Verwendung von Metall als Grundmaterial, die Gefahr der Entstehung scharfkantiger Ränder nach dem Öffnen der Dose.

Ein besonderes Problem stellt sich bei Behälter- oder Verpakkungsinhalten, die nach Abfüllung und Verschließen des Behälters, bspw. einer Dose, durch Sterilisation haltbar gemacht werden müssen, da in diesem Falle der bei den erhöhten Temperaturen der Sterilisation entstehende Innendruck in dem Behälter von diesem gehalten werden muß, wobei die Verbindung zwischen Deckel und Rumpfkörper im Falle eines Easy-Open-Systems naturgemäß eine besondere Schwachstelle darstellen kann.

Aus der U.S. 3,883,033 ist eine ohne Werkzeug entlang von Schwächungslinien in der Behälterwandung zu öffnende Dose offenbart.

In der Patentschrift CH 544696 ist ein Verfahren zur Sterilisation und zur Herstellung von Unterdruck in luftdicht geschlossenen, ein Füllgut enthaltenden Behältern, gemäß dem Oberbegriff von Anspruch 1, beschrieben.

Der Erfindung liegt daher die Aufgabe zugrunde, das gattungsgemäße Verfahren dahingehend weiterzubilden, daß die Nachteile des Standes der Technik vermieden werden können und ohne die Gefahr einer unbeabsichtigten Zerstörung des befüllten Behälters beim Sterilisationsvorgang ein Easy-Open-System zur Verfügung gestellt wird.

Erfindungsgemäß wird diese Aufgabe bei einem gattungsgemäßen Verfahren dadurch gelöst, daß nach der Befüllung mit dem vorgesehenen Behälterinhalt, sterilisationsfestem Verschluß und Sterilisation des Behälters bei Temperaturen, die zur Haltbarmachung des Behälterinhalts ausreichend sind, eine Schwächung der Verbindung zwischen vorgegebenen oder durch diesen Verfahrensschritt definierten Behälterteilen in der Weise erfolgt, daß eine Trennung dieser Behälterteile ohne Zuhilfenahme von Werkzeug erfolgen kann.

In einer Ausführungsform ist vorgesehen, daß eine Schwächung oder Durchtrennung der Behälterwandung erfolgt.

Alternativ kann vorgesehen sein, daß eine Schwächung oder Durchtrennung des Grundmaterials der Behälterwandung erfolgt.

Ferner kann vorgesehen sein, daß eine Schwächung oder Durchtrennung der Behälterwandung in einem Bereich, in dem im leeren Zustand, nach zunächst erfolgter Druchtrennung des Grundmaterials der Behälterwandung, der Behälter mittels eines vom Grundmaterial der Behälterwandung verschiedenen Materials wieder zusammengefügt worden ist.

Dabei ist bevorzugt, daß es sich bei dem vom Grundmaterial des Behälters verschiedenen Material um ein Klebermaterial handelt.

Weiterhin ist bevorzugt, daß eine Schwächung oder Durchtrennung im Bereich des Rumpfkörpers erfolgt.

In einer Alternative erfolgt die Schwächung oder Durchtrennung des Rumpfkörpers in einem zum Verschlußteil benachbarten Bereich.

Dabei ist bevorzugt, daß der Rumpfkörper des Behälters im Bereich der Schwächung oder Durchtrennung der Behälterwandung auf seiner Innenseite mit einem im wesentlichen vollständig um den Umfang des Rumpfkörpers umlaufenden abdichtenden Material hinterlegt ist.

Es kann vorgesehen sein, dadurch gekennzeichnet, daß der Rumpfkörper im Bereich der Hinterlegung mit abdichtendem Material mit wenigstens zwei, im wesentlichen waagerecht verlaufenden Sicken versehen ist.

Dabei ist bevorzugt, daß die Schwächung oder Durchtrennung des Rumpfkörpers zwischen zwei Sicken erfolgt.

In einer noch bevorzugteren Ausführungsform erfolgt die Schwächung oder Durchtrennung des Rumpfkörpers auf einer der Sikken.

In einer alternativen Ausführungsform ist vorgesehen, mindestens drei Sicken vorgesehen sind und die Schwächung oder Durchtrennung des Rumpfkörpers auf der mittleren Sicke erfolgt.

Dabei ist bevorzugt vorgesehen, daß das hinterlegte abdichtende Material sich bis in den Zwischenbereich zwischen dem Rumpfkörper und dem Verschlußteil hinein erstreckt.

Außerdem kann dabei vorgesehen sein, daß eine Schwächung oder Durchtrennung im Bereich des Verschlußteils erfolgt.

In einer weiteren Ausführungsform ist vorgesehen, die Schwächung oder Durchtrennung des Verschlußteils im Bereich eines Falzes des Verschlußteils erfolgt.

In einer weiteren alternativen Ausführungsform des erfindungsgemäßen Verfahrens ist vorgesehen, daß im Bereich der Schwächung oder Durchtrennung des Verschlußteils auf der Außenseite des Falzes des Verschlußteils oder der Außenseite des Verschlußteils ein im wesentlichen vollständig um den Umfang des Falzes des Verschlußteils oder um den Umfang des Verschlußteils umlaufendes abdichtendes Material angebracht wird.

Dabei kann vorgesehen sein, daß als abdichtendes Material ein geeigneter Kunststoff verwendet wird.

Die Erfindung schlägt vor, daß der Randbereich des Verschlußteils mit der Außenseite der Mantelfläche des Rumpfkörpers des Behälters nicht lösbar verbunden ist.

Die Erfindung schlägt vor, daß sowohl im Rumpfkörper als auch im Verschlußteil ein ineinandergreifendes Gewinde zum Öffnen des Behälters vorgesehen ist.

In einer Ausführungsform des erfindungsgemäßen Verfahrens ist das ineinandergreifende Gewinde oberhalb der Schwächungs- oder Durchtrennungslinie angeordnet.

Desweiteren schlägt die Erfindung vor, daß das ineinandergreifende Gewinde unterhalb der Schwächungs- oder Durchtrennungslinie angeordnet ist.

Dabei ist bevorzugt vorgesehen, daß das die Schwächung oder Durchtrennung der Behälterwandung durch mechanisches Schneiden erfolgt.

Alternativ kann vorgesehen sein, daß das die Schwächung oder Durchtrennung der Behälterwandung mittels Lasertechnik erfolgt.

In einer Ausführungsform kann vorgesehen sein, daß nach der Schwächung oder Durchtrennung der Behälterwandung eine Korrosionsoberflächenbehandlung der Schnittfläche vorgenommen wird.

Dabei kann vorgesehen sein, daß die Schwächung oder Durchtrennung der Behälterwandung auf einer im wesentlichen waagerecht umlaufenden Linie erfolgt.

Außerdem ist bevorzugt vorgesehen, daß die Schwächung oder Durchtrennung der Behälterwandung auf einer wellenförmig umlaufenden Linie erfolgt.

Die Erfindung schlägt vor, daß eine Schwächung der Verbindung zwischen Rumpfkörper und Verschlußteil erfolgt.

Alternativ schlägt die Erfindung vor, daß eine im wesentlichen voll umlaufende Verformung im Bereich des Falzes, der Rumpfkörper und Verschlußteil verbindet, erfolgt.

In einer Ausführungsform ist vorgesehen, daß die Verformung derart erfolgt, daß der Winkel der Ebene, in der die radial am weitesten außen liegenden Kontaktflächen von Rumpfkörper und Verschlußteil verlaufen, so verändert wird, daß eine Trennung zwischen Rumpfkörper und Verschlußteil ohne Zuhilfenahme von Werkzeug ermöglicht wird.

In einer Ausführungsform verläuft die Ebene, in der die radial am weitesten außen liegenden Kontaktflächen von Rumpfkörper und Verschlußteil verlaufen nach der Verformung, im wesentlichen parallel zur Wandung des Rumpfkörpers.

In einer alternativen Ausführungsform wird auf der Innenseite des Rumpfkörpers und/oder auf der Innenseite des Verschlußteils zumindest in dem Bereich, in dem Rumpfkörper oder Verschlußteil beim verschlossenen Behälter in Kontakt miteinander stehen, eine unter Druck und ggf. Wärme zumindest teilweise verformbare Beschichtung vorgesehen.

Dabei ist vorgesehen, daß als Material für die Beschichtung ein Polypropylen-Homopolymer oder -Copolymer verwendet wird.

Ferner ist bevorzugt vorgesehen, daß der gefüllte Behälter vor dem Verschließen desselben mit dem Verschlußteil mit einer Folie aus heißsiegelbar lackiertem Aluminium, Kunststoff oder einem entsprechenden Verbundmaterial verschlossen wird.

Mit dem erfindungsgemäßen Verfahren ist es in überraschend einfacher Weise möglich, für Behälter, besonders dosenartige Verpackungen, und insbesondere Dosen aus Metall oder dergleichen, ein Easy-Open-System zur Verfügung zu stellen, ohne spezielle Vorsichtsmaßnahmen für den Sterilisationsvorgang erforderlich zu machen, da die Maßnahmen zur Bereitstellung des Easy-Open-Systems erfindungsgemäß erst nach dem Sterilisationsvorgang erfolgen. Auf diese Weise können seit Jahrzehnten bewährte Verfahren zur Befüllung des Rumpfkörpers mit dem vorgesehenen Behälterinhalt, zum sterilisationsfesten Verschluß des befüllten Rumpfkörpers mit einem Verschlußteil und zur Sterilisation des Behälters bei Temperaturen, die zur Haltbarmachung des Behälterinhaltes ausreichend sind, eingesetzt werden, so daß keinerlei aufwendige Umrüstung bestehender Produktionsanlagen für diese Verfahrensschritte erforderlich ist.

Im Rahmen dieser Anmeldung kann mit dem Begriff "Verschlußteil" jede Art von Behälterverschluß gemeint sein, abhängig von der Form des Behälters und der Art der Befüllung und des Verschlusses des Behälters. Im Falle einer Dose kann das Verschlußteil daher bspw. der Deckelkörper oder das Bodenteil sein, wobei im weiteren zur Veranschaulichung weitgehend auf den Deckelkörper Bezug genommen wird.

Dabei kann die Schwächung oder Durchtrennung des Behälters in einer Alternative eine Schwächung oder Durchtrennung des Grundmaterials der Behälterwandung sein, beispielsweise des Metalls, aus dem die Dose hergestellt ist. In einer zweiten Alternative kann das Grundmaterial bspw. des Rumpfkörpers der Metalldose, in einem vorgeschalteten Schritt voll umlaufend durchtrennt werden, woraufhin die beiden Teile des Behälters mittels eines vom Grundmaterial verschiedenen Materials, wie bzw. einem sterilisationsfesten Klebermaterial, wieder zusammengefügt werden. Auf diese Weise kann ein Bereich geschaffen werden, in dem die beabsichtigte Schwächung oder Durchtrennung der Behälterwandung als abschließender Schritt nach der Sterilisation der verschlossenen Dose leichter durchgeführt werden kann als am Grundmaterial der Behälterwandung selbst.

Für den Fall, daß die Schwächung oder Durchtrennung den Rumpfkörper betrifft, ist es zur Gewährleistung des Erfolges des erfindungsgemäßen Verfahrens lediglich erforderlich, in dem dafür vorgesehenen Bereich der Innenwandung des Rumpfkörpers ein abdichtendes Material, bspw. einen Streifen aus entsprechendem Kunststoffmaterial, aufzubringen, der nach abschließender Schwächung oder Durchtrennung des Rumpfkörpers in diesem Bereich weiterhin für einen sicheren sterilen Verschluß des Behälters sorgt.

Für den Fall, daß die Schwächung oder Durchtrennung den Dekkelkörper betrifft, bedarf es einer derartigen Hinterlegung des Rumpfkörpers mit einem abdichtenden Material dann nicht, wenn die besagte Schwächung im Bereich des Falzes des Deckelkörpers erfolgt und genauer lediglich den Teil des Falzes betrifft, der vom Deckelkörper bereitgestellt wird. Die Sicherheit des sterilen Verschlusses der Verpackung wird in diesem Falle durch das üblicherweise zwischen der durch den Rumpfkörper einerseits und der durch den Deckelkörper andererseits bereitgestellten Falzkomponente eingebrachte Dichtmittel gewährleistet, das auch nach der erfindungsgemäßen Schwächung oder Durchtrennung im Bereich des Falzes des Deckelkörpers noch funktionsfähig bleibt und für einen sicheren sterilen Verschluß sorgt. Alternativ kann auch hier im Bereich der Schwächung oder Durchtrennung ein abdichtendes Material, bspw. ein Streifen aus entsprechendem Kunststoffmaterial, zur Überdeckung der Schwächungs- oder Durchtrennungslinie angebracht werden.

Das oben gesagte gilt auch für den Fall, daß der Deckelkörper auf den Rumpfkörper übergreifend aufgesetzt oder befestigt ist, so daß die Innenseite des Deckelkörpers mit der Außenseite des Rumpfteiles zumindest teilweise in Kontakt steht und der Randbereich des Deckelkörpers mit der besagten Außenseite nicht lösbar, bspw. durch Löten, verbunden ist.

Die Schwächung oder Durchtrennung der Behälterwandung kann dabei auf jede beliebige Art und Weise erfolgen, wobei insbesondere an ein umlaufendes mechanisches Aufschneiden oder die Anwendung von Lasertechnik gedacht ist. Um eine Korrosion im Schnittbereich zu vermeiden, ist bevorzugt vorgesehen, diesen Bereich einer abschließenden Oberflächenkorrosionsbehandlung zu unterziehen.

In einer bevorzugten Ausführungsform der Erfindung wird eine zumindest teilweise verformbare Beschichtung aus beispielsweise einem Copolymer von Polypropylen und Polyethylen, die auf der Innenseite des Rumpfkörpers und/oder des Deckelkörpers des Behälters vorgesehen ist, beim Verschließen des Behälters mit dem Deckelkörper zusammengedrückt und unter diesem Druck und ggf. zusätzlicher Wärme verformt und bildet so einen weiteren abdichtenden Verschluß des Behälterinneren. Dies ist insbesondere von Vorteil bei der Sterilisation der befüllten und verschlossenen Dose, als weitere Sicherheit davor, daß bei der Sterilisation durch den im Inneren der Dose auftretenden Druck die Dose undicht wird. In diesem Falle ist es durchaus auch möglich, die Schwächung oder Durchtrennung des Grundmaterials tiefer anzusetzen, so daß ein Öffnen der Dose vereinfacht wird.

Darüber hinaus hat die in dieser Ausführungsform vorgesehene Innenbeschichtung den Vorteil, daß - wenn der Deckelkörper nach Öffnen der Dose und teilweisem Entleeren wiederverschlossen werden soll - ein dichterer Verschluß möglich ist.

Ähnliche Vorteile ergeben sich bei einer weiteren Ausführungsform, d.h. bei dem Verschluß des Behälters mit einer Folie vor Verschließen mit dem Deckelkörper. Auf diese Weise erfolgt der eigentliche hermetische Verschluß des Behälters bereits durch die Folie, während der Deckelkörper nur noch den Gegendruck für den bei der Sterilisation auftretenden Innendruck bereitstellen muß. Auch in diesem Falle ist es möglich, die Schwächung oder Durchtrennung der Behälterwandung ggf. tiefer anzusetzen, um ein späteres leichteres Öffnen des Behälters zu ermöglichen.

Für die Lage der Schwächung oder Durchtrennung der Behälterwandung sind ebenso wie für die Linienführung der Durchtrennung oder Schwächung sowie für die bei einer Anzahl von Ausführungsformen erforderliche Anordnung des hinterlegten abdichtenden Materials im Doseninneren verschiedenste Varianten möglich, die in einer nicht-beschränkenden Auswahl in den folgenden Beispielen anhand der beigefügten Zeichnungen dargestellt sind.

In einer weiteren Alternative des erfindungsgemäßen Verfahrens ist eine Schwächung der Verbindung zwischen Rumpfkörper und Verschlußteil, wie bspw. Deckelteil vorgesehen. Diese Schwächung erfolgt vorzugsweise dadurch, daß im wesentlichen voll umlaufend eine Verformung im Bereich des Falzes, der Rumpfkörper und Verschlußteil verbindet, erfolgt. Diese Verformung muß so vorgenommen werden, daß noch ein ausreichend fester Verschluß zwischen Rumpfkörper und Verschlußteil besteht, der allerdings nicht mehr die Festigkeit aufweisen muß, um den Innendrücken bei der Sterilisation zu widerstehen, da der entsprechende Verfahrensschritt erfindungsgemäß erst nach der Sterilisation vorgesehen ist.

Auf diese Weise ist es möglich, Verformungen im Falzbereich vorzunehmen, die es ermöglichen, Verschlußteil und Rumpfteil ohne Zuhilfenahme von Werkzeug zum Öffnen des Behälters voneinander zu trennen, ohne daß die Verbindung so geschwächt wird, daß die Gefahr eines unbeabsichtigten Öffnens während Lagerung und Transport zu befürchten ist.

In den Zeichnungen zeigen:
- Fig. 1-8: Teilquerschnittsansichten der für die vorliegende Erfindung maßgebenden Bereiche verschiedener Ausführungsformen der erfindungsgemäß hergestellten dosenartigen Verpackungen;
- Fig. 9: eine schematische Gesamtansicht der in Fig. 5 dargestellten Teilquerschnittsansicht der dosenartigen Verpackung;
- Fig. 10: eine schematische Gesamtansicht der in Fig. 7 dargestellten Teilquerschnittsansicht der dosenartigen Verpackung;
- Fig. 11: eine schematische Gesamtdarstellung der in Fig. 8 dargestellten Teilquerschnittsansicht der dosenartigen Verpackung;
- Fig. 12: eine bevorzugte Ausführungsform der Erfindung;
- Fig. 13: eine weitere bevorzugte Ausführungsform der Erfindung; und
- Fig. 14: den Falzbereich einer Dose vor dem erfindungsgemäßen Verformungsschritt und zwei Alternativen für eine Verformung im Falzbereich.

In allen Figuren ist der Dosenkörper mit 10 und der darauf aufgebördelte Deckel mit 20 bezeichnet.

In einer ersten Ausführungsform (Fig. 1) ist im oberen Bereich des Dosenkörpers 10 knapp unterhalb des Deckels 20 die Innenwandung des Dosenkörpers mit einem umlaufenden Streifen 30 aus abdichtendem Material, bevorzugt aus Kunststoff, hinterlegt. Bei 11 ist eine Schwächung bzw. Durchtrennung des Dosenkörpers dargestellt. Die Schwächung an dieser Stelle muß so ausreichend sein, daß bei gegenseitigem Verdrehen des oberen Abschnittes 10' des Dosenkörpers zusammen mit dem Deckel 20 gegen den unteren Teil 10" des Dosenkörpers diese sich über den gesamten Umfang der Dose voneinander lösen. Hinsichtlich des hinterlegten Kunststoffstreifens 30 kann bei dieser Scherbewegung entweder ein Aufreißen im Bereich der Schwächungs- oder Durchtrennungslinie des Dosenkörpers insbesondere wenn bei einer vollständigen Durchtrennung auch der Kunststoffstreifen bereits "angeritzt" worden ist, oder eine Ablösung an der Grenzschicht 30' zwischen dem Dosenkörper 10 und dem Kunststoffstreifen 30 erfolgen.

Wenn die Ablösung an der Grenzfläche 30' erfolgt, sollte dies bevorzugt in dem Bereich unterhalb der Schwächungs- oder Durchtrennungslinie erfolgen, da in diesem Falle eine Wiederverschließbarkeit der geöffneten Dosen vereinfacht wird. Zu diesem Zwecke könnte daran gedacht sein, den im Doseninneren hinterlegten Kunststoffstreifen im oberen Bereich stärker zu fixieren als im unteren Bereich.

Eine weitere Ausführungsform der vorliegenden Erfindung ist in Fig. 2 dargestellt, in der die Hinterlegung mit dem Kunststoffstreifen 30 im Bereich zweier im wesentlichen waagerecht verlaufender Sicken 16 und 17 erfolgt ist. Die Schwächung oder Durchtrennung des Dosenkörpers erfolgt in dieser Ausführungsform an einer Stelle 12 zwischen den beiden Sicken. Auf diese Weise kann insbesondere die Führung des Schneidwerkzeuges zur Anbringung der Schwächungs- oder Durchtrennungslinie leicht justiert bzw. geführt werden.

In der Ausführungsform gemäß Fig. 3 sind insgesamt drei in im wesentlichen gleichem Abstand verlaufende waagerechte Sicken 16, 17, 18 mit einem Kunststoffstreifen 30 hinterlegt vorgesehen, wobei die Schwächung oder Durchtrennung des Grundkörpers auf der mittleren Sicke 17 erfolgt. Da in diesem Bereich das hinterlegte Kunststoffmaterial seine größte Dicke aufweist, besteht eine besonders große Sicherheit, daß bei Durchtrennung des Grundkörpers nicht auch das hinterlegte Kunststoffmaterial durchtrennt oder zu weitgehend beschädigt wird, um noch einen sicheren Verschluß der Dose in diesem Bereich zu gewährleisten.

Besonders bei dieser Ausführungsform wäre es vorteilhaft, wenn bei der Scherbewegung zum Öffnen der Dosen eine Ablösung an der Grenzschicht 30' zwischen dem Dosenkörper 10 und dem Kunststoffmaterial 30 im unteren Bereich, d.h. unterhalb der Schwächungs- oder Durchtrennungslinie erfolgen würde, da in diesem Falle durch die Ausgestaltung des hinterlegten Kunststoffmaterials und die Sickenanordnung ein besonders leichtes und sicheres Wiederverschließen durch einfache Einführung von oben und Einrasten der Kunststofflippe in die Sicke gewährleistet wäre.

In der Variante von Fig. 4 ist zusätzlich das Kunststoffmaterial 30 soweit an der Doseninnenwandung hochgezogen bzw. der Deckel 20 soweit heruntergezogen, daß das Kunststoffmaterial in den Bereich zwischen Dosenkörper und Deckel hineinragt, was eine besonders feste Verbindung des Kunststoffmaterials im oberen Bereich 10' des Dosenkörpers gewährleistet und damit eine größere Sicherheit, daß eine Ablösung an der Grenzschicht 30' unterhalb der Schwächungs- oder Durchtrennungslinie erfolgt.

In der Ausführungsform gemäß Fig. 5 erfolgt bei 11 die Schwächung bzw. Durchtrennung des Dosenkörpers unterhalb der Sicken 16, 17 und Kunststoffmaterial 30 ist an der Innenseite des Dosenkörpers 10 angeordnet.

In einer weiteren Ausführungsform, dargestellt in Fig. 6, kommt es zur Ausbildung eines Falzes, wobei sowohl der Randbereich von Deckel 20 wie auch von Dosenkörper 10 beteiligt ist. Zwischen beiden Komponenten befindet sich Dichtmaterial 15. Die erfindungsgemäße Schwächung bzw. Durchtrennung des Behälters, im vorliegenden Fall der Dose, erfolgt im Bereich des Falzes bei 11, wobei die Schwächung bzw. Durchtrennung die durch Deckel 20 gelieferte Komponente des Falzes betrifft. Nicht zuletzt infolge der Anwesenheit von Dichtmaterial 15 wird gewährleistet, daß nach Vornahme der Schwächung bzw. Durchtrennung des Grundmaterials des Dosendeckels im Falzbereich die Dose nach wie vor dicht verschlossen ist.

Auch bei dieser Ausführungsform kann die Stelle 11 der Schwächung bzw. Durchtrennung des Dosenkörpers mit einem umlaufenden Kunststoffmaterial 30 abgedeckt werden.

In einer weiteren Ausführungsform (Fig. 7), die hinsichtlich des Ortes der Schwächung bzw. Durchtrennung des Grundmaterials der in Fig. 6 dargestellten Ausführungsform ähnlich ist, kann vorgesehen sein, daß Deckel 20 und Dosenkörper 10 mit einem Gewinde 40 ineinandergreifen. In diesem Fall erfolgt die Schwächung oder Durchtrennung des Dosenkörpers oberhalb des höchsten Punktes des Gewindes.

In einer weiteren, in Fig. 8 dargestellten Ausführungsform ist Deckel 20 über den oberen Bereich 10' des Dosenkörpers geschoben und verschließt diesen, wobei der Sitz des Deckels auf dem Dosenkörper durch Gewinde 40 gefestigt wird. Im Kontaktbereich zwischen dem oberen Bereich 20' des Deckels und dem oberen Bereich 10' des Dosenkörpers befindet sich Dichtmaterial 15 und gewährleistet den sterilisationsfesten Verschluß der Dose.

Der untere Bereich 20'' des Deckels, besonders sein Randbereich, ist mit Dosenkörper 10 verlötet und somit nicht lösbar verbunden. Die Stelle 11 der Schwächung bzw. Durchtrennung der dosenartigen Verpackung befindet sich im vorliegenden Fall im unteren Bereich 20'' des Deckels. Ähnlich wie bei der in Fig. 7 dargestellten Ausführungsform ist Kunststoffmaterial 30 insoweit nicht erforderlich, als daß Dichtmaterial 15 den dichten Verschluß nach Anbringen der erfindungsgemäßen Schwächung bzw. Durchtrennung des Grundmaterials der dosenartigen Verpackung gewährleistet.

Fig. 9 zeigt eine schematische Gesamtansicht der Ausführungsform gemäß Fig. 5, wobei statt einer - wie bisher beschrieben - im wesentlichen waagerecht umlaufenden Schwächungs- oder Durchtrennungslinie eine wellenförmige Linienführung vorgesehen, so daß über gewisse Bereiche des Dosenumfanges eine Steigung und damit ein entsprechender Hub beim Öffnen der Dose entsteht, wodurch der Kraftaufwand für das Öffnen der Dose verringert werden kann.

Fig. 10 zeigt eine schematische Gesamtansicht der Ausführungsform gemäß Fig. 7 bestehend aus Dosenkörper 10 und Deckel 20, wobei Deckel 20 und Dosenkörper 10 mit einem Gewinde 40 ineinandergreifen. Bei einer derartigen Konzeption liefert das Gewinde die für die zuverlässige Wiederverschließbarkeit der dosenartigen Verpackung erforderliche Verschlußkraft, wohingegen die bei weitem größere mechanische Belastung, wie sie während des Sterilisationsprozesses auftritt, durch den Falz aufgenommen wird, der nach der Sterilisation deshalb ohne die Funktionsfähigkeit der Verpackung negativ zu beeinträchtigen, erfindungsgemäß geschwächt bzw. durchtrennt werden kann. Zur Minimierung des Kraftaufwandes beim Öffnen einer derartigen Dose kann bevorzugt im Mittelbereich des Deckels 20 ein Greifwulst 25 vorgesehen sein, wie in der Zeichnung angedeutet.

Fig. 11 schließlich zeigt eine schematische Gesamtansicht der in Fig. 8 dargestellten Teilquerschnittsansicht einer dosenartigen Verpackung, wobei auch hier die Verpackung aus Dosenkörper 10 und Deckel 20 besteht. Ähnlich dem in Fig. 7 dargestellten Konzept ist auch bei dieser Ausführungsform Gewinde 40 für die Aufnahme der Verschlußkraft verantwortlich. Die Aufnahme der im Rahmen des Sterilisationsverfahrens auftretenden Kraft wird im vorliegenden Fall durch den im unteren Bereich 20'' des Deckels am Dosenkörper 10 angelöteten Randbereich gewährleistet. Bei der hier vorgestellten Ausführungsform bietet sich an, den mit Deckel 20 versehenen Dosenkörper 10, der bodenseitig noch nicht verschlossen ist, durch die Bodenöffnung von Dosenkörper 10 zu befüllen und nach Abschluß des Befüllens den Dosenkörper endgültig mit einem Boden auf herkömmliche Art und Weise zu verschließen. Erst nachdem die Verpackung samt Inhalt sterilisiert wurde, wird erfindungsgemäß eine Schwächung bzw. Durchtrennung des Grundmaterials des Deckels 20 herbeigeführt, wobei die besagte Stelle der Schwächung bzw. Durchtrennung unterhalb des tiefsten Punktes von Gewinde 40 liegt.

In Fig. 12 ist der obere Randbereich eines Behälters, beispielsweise einer Dose, dargestellt.

In dieser besonderen Ausführungsform, die im übrigen derjenigen von Fig. 6 entspricht, ist sowohl auf der Innenseite des Deckelkörpers 20 als auch auf der Innenseite des Rumpfkörpers 10 angebrachte Beschichtung 50. Diese Beschichtung, die vorzugsweise aus einem Polypropylen-Homopolymer oder -Copolymer besteht, wird beim Verschließen des Rumpfkörpers durch den Deckelkörper zusammengedrückt und unter diesem Druck und ggf. zusätzlicher Wärme verformt, was zu dem in der Zeichnung angedeuteten Wulst 52 führt, so daß sich eine bessere Abdichtung in diesem Bereich ergibt, die zusätzlich zu der äußeren Abdichtung der Schwächung bzw. Durchtrennung und dem zwischen Deckelkörper und Rumpfkörper im Falzbereich eingebrachten Dichtmaterial 15 eine weitere Sicherheit für den dichten Verschluß der Dose ergibt.

In Fig. 13 der Zeichnung ist eine weitere Ausführungsform dargestellt, bei der der Rumpfkörper 10 mit einer (siegelbaren) Folie 70 aus beispielsweise einem Verbundmaterial aus Aluminium und Kunststoff verschlossen wird, bevor der weitere Verschluß mit dem Deckelkörper erfolgt. Der Verschluß mit der siegelbaren Folie erfolgt durch Aufsiegeln im Randbereich des Rumpfkörpers 10 beispielsweise durch Aufsiegeln auf die Innenseite des Rumpfkörpers im angegebenen Bereich A.

Fig. 14 zeigt zwei verschiedene Möglichkeiten einer Verformung im Falzbereich 80 einer sterilisationsfest verschlossenen Dose. Dabei zeigt die linke Darstellung den typischen Falzverschluß einer Dose, der geeignet ist, den bei der Sterilisation auftretenden Innendrücken zu widerstehen, andererseits aber so fest ist, daß ein Öffnen dieses Verschlusses ohne Zuhilfenahme von Werkzeug nicht möglich ist.

Durch Ansetzen eines Verformungswerkzeuges im oberen Bereich des Falzbereiches 80 wird erfindungsgemäß nach der Sterilisation eine Verformung in diesem Falzbereich 80 vorgenommen, wie sie in zwei Alternativen in der mittleren und rechten Darstellung von Fig. 14 gezeigt ist. Dabei erfolgt im wesentlichen ein Nachinnendrücken des oberen Bereiches des Falzbereichs 80, wodurch im wesentlichen die Umbördelung 81 am oberen Rand des Dosenkörpers 10 verformt, d.h. mehr oder weniger flach gedrückt wird. Dadurch wird der Eingriff zwischen der Umbördelung 81 des Dosenkörpers 10 und der Umbördelung 82 des Deckels 20 so weitgehend geschwächt, daß ohne Zuhilfenahme von Werkzeug, d.h. durch einfaches Aufdrehen, ein Öffnen der Dose erfolgen kann. Gleichzeitig ist die Schwächung der Verbindung zwischen Dosenkörper 10 und Deckel 20 nicht so weitgehend, daß ein unbeabsichtigtes Öffnen der Dose bei Lagerung und Transport zu befürchten ist.

Selbstverständlich sind auch noch weitere (nicht dargestellte) Möglichkeiten der Verformung im Falzbereich der Dose möglich, die denselben Zweck erfüllen. Dabei könnte z.B. daran gedacht werden, daß der Eingriff zwischen der Umbördelung des Dosenkörpers und des Deckels für den Sterilisationsschritt schräg nach außen geneigt ist, d.h. die Umbördelung des-Dosenkörpers diejenige des Deckels radial nach außen übergreift, und im anschließenden Verformungsschritt eine entsprechend ausreichende Schwächung bereits dadurch erreicht werden kann, daß die Anordnung der Umbördelungen aufgerichtet wird, d.h. die Umbördelung des Dosenkörpers im wesentlichen direkt über der Umbördelung des Deckels angeordnet ist. In diesem Falle müssen die jeweiligen Umbördelungen natürlich flacher ausgestaltet sein als in der linken Darstellung von Fig. 14, um im aufgerichteten Zustand ein leichtes Öffnen der Dose ohne Zuhilfenahme von Werkzeug zu ermöglichen.

## Patentansprüche

1. Verfahren zur Herstellung eines befüllten, verschlossenen, sterilisierten, aus mindestens einem Rumpfkörper (10) und mindestens einem Verschlußteil (20) bestehenden Behälters, der ohne Zuhilfenahme von Werkzeug geöffnet werden kann, **dadurch gekennzeichnet, daß** nach der Befüllung mit dem vorgesehenen Behälterinhalt, sterilisationsfestem Verschluß und Sterilisation des Behälters bei Temperaturen, die zur Haltbarmachung des Behälterinhalts ausreichend sind, eine Schwächung (11;12) der Verbindung zwischen vorgegebenen oder durch diesen Verfahrensschritt definierten Behälterteilen in der Weise erfolgt, daß eine Trennung dieser Behälterteile ohne Zuhilfenahme von Werkzeug erfolgen kann.

2. Verfahren nach Anspruch 1, **dadurch gekennzeichnet, daß** eine Schwächung oder Durchtrennung (11;12) der Behälterwandung erfolgt.

3. Verfahren nach Anspruch 2, **dadurch gekennzeichnet, daß** eine Schwächung oder Durchtrennung (11;12) des Grundmaterials der Behälterwandung erfolgt.

4. Verfahren nach Anspruch 2, **dadurch gekennzeichnet, daß** eine Schwächung oder Durchtrennung (11;12) der Behälterwandung in einem Bereich, in dem im leeren Zustand, nach zunächst erfolgter Durchtrennung des Grundmaterials der Behälterwandung, der Eehälter mittels eines vom Grundmaterial der Behälterwandung verschiedenen Materials wieder zusammengefügt worden ist.

5. Verfahren nach Anspruch 4, **dadurch gekennzeichnet, daß** als vom Grundmaterial der Behälterwandung verschiedenes Material ein Klebermaterial verwendet wird.

6. Verfahren nach einem der Ansprüche 2 bis 5, **dadurch gekennzeichnet, daß** eine Schwächung oder Durchtrennung (11;12) im Bereich des Rumpfkörpers (10) erfolgt.

7. Verfahren nach Anspruch 6, **dadurch gekennzeichnet, daß** die Schwächung oder Durchtrennung (11;12) des Rumpfkörpers (10) in einem zum Verschlußteil (20) benachbarten Bereich erfolgt.

8. Verfahren nach einem der Ansprüche 2 bis 7, **dadurch gekennzeichnet, daß** der Rumpfkörper (10) des Behälters im Bereich der Schwächung oder Durchtrennung (11;12) der Behälterwandung auf seiner Innenseite mit einem im wesentlichen vollständig um den Umfang des Rumpfkörpers (10) umlaufenden abdichtenden Material (30) hinterlegt ist.

9. Verfahren nach Anspruch 8, **dadurch gekennzeichnet, daß** der Rumpfkörper (10) im Bereich der Hinterlegung mit abdichtendem Material (30) mit wenigstens zwei, im wesentlichen waagerecht verlaufenden Sicken (16,17) versehen ist.

10. Verfahren nach Anspruch 9, **dadurch gekennzeichnet, daß** die Schwächung oder Durchtrennung (12) des Rumpfkörpers (10) zwischen zwei Sicken (16,17) erfolgt.

11. Verfahren nach Anspruch 9, **dadurch gekennzeichnet, daß** die Schwächung oder Durchtrennung des Rumpfkörpers (10) auf einer der Sicken (17) erfolgt.

12. Verfahren nach Anspruch 11, **dadurch gekennzeichnet, daß** mindestens drei Sicken (16,17,18) vorgesehen sind und die Schwächung oder Durchtrennung des Rumpfkörpers (10) auf der mittleren Sicke (17) erfolgt.

13. Verfahren nach einem der Ansprüche 8 bis 12, **dadurch gekennzeichnet, daß** das hinterlegte abdichtende Material (30) sich bis in den Zwischenbereich zwischen dem Rumpfkörper (10) und dem Verschlußteil (20) hinein erstreckt.

14. Verfahren nach einem der Ansprüche 2 bis 5, **dadurch gekennzeichnet, daß** eine Schwächung oder Durchtrennung (11) im Bereich des Verschlußteils (20) erfolgt.

15. Verfahren nach Anspruch 14, **dadurch gekennzeichnet, daß** die Schwächung oder Durchtrennung (11) des Verschlußteils (20) im Bereich eines Falzes des Verschlußteils erfolgt.

16. Verfahren nach Anspruch 14 oder 15, **dadurch gekennzeichnet, daß** im Bereich der Schwächung oder Durchtrennung (11) des Verschlußteils (20) auf der Außenseite des Falzes des Verschlußteils oder der Außenseite des Verschlußteils ein im wesentlichen vollständig um den Umfang des Falzes des Verschlußteils oder um den Umfang des Verschlußteils umlaufendes abdichtendes Material (30) angebracht wird.

17. Verfahren nach einem der Ansprüche 8 bis 13 und 16, **dadurch gekennzeichnet, daß** als abdichtendes Material ein geeigneter Kunststoff verwendet wird.

18. Verfahren nach einem der Ansprüche 14 bis 17, **dadurch gekennzeichnet, daß** der Randbereich des Verschlußteils (20) mit der Außenseite der Mantelfläche des Rumpfkörpers (10) des Behälters nicht lösbar verbunden ist.

19. Verfahren nach einem der Ansprüche 14 bis 18, **dadurch gekennzeichnet, daß** sowohl im Rumpfkörper (10) als auch im Verschlußteil (20) ein ineinandergreifendes Gewinde (40) zum Öffnen des Behälters vorgesehen ist.

20. Verfahren nach Anspruch 19, **dadurch gekennzeichnet, daß** das ineinandergreifende Gewinde (40) oberhalb der Schwächungs- oder Durchtrennungslinie (11) angeordnet ist.

21. Verfahren nach Anspruch 19, **dadurch gekennzeichnet, daß** das ineinandergreifende Gewinde (40) unterhalb der Schwächungsoder Durchtrennungslinie (11) angeordnet ist.

22. Verfahren nach einem der vorangehenden Ansprüche 2 bis 21, **dadurch gekennzeichnet, daß** die Schwächung oder Durchtrennung der Behälterwandung durch mechanisches Schneiden erfolgt.

23. Verfahren nach einem der Ansprüche 2 bis 21, **dadurch gekennzeichnet, daß** die Schwächung oder Durchtrennung der Behälterwandung mittels Lasertechnik erfolgt.

24. Verfahren nach einem der Ansprüche 2 bis 23, **dadurch gekennzeichnet, daß** nach der Schwächung oder Durchtrennung der Behälterwandung eine Korrosionsoberflächenbehandlung der Schnittfläche vorgenommen wird.

25. Verfahren nach einem der Ansprüche 2 bis 24, **dadurch gekennzeichnet, daß** die Schwächung oder Durchtrennung der Behälterwandung auf einer im wesentlichen waagerecht umlaufenden Linie (11;12) erfolgt.

26. Verfahren nach einem der Ansprüche 2 bis 24, **dadurch gekennzeichnet, daß** die Schwächung oder Durchtrennung der Behälterwandung auf einer wellenförmig umlaufenden Linie (11;12) erfolgt.

27. Verfahren nach Anspruch 1, **dadurch gekennzeichnet, daß** eine Schwächung der Verbindung zwischen Rumpfkörper (10) und Verschlußteil (20) erfolgt.

28. Verfahren nach Anspruch 27, **dadurch gekennzeichnet, daß** eine im wesentlichen voll umlaufende Verformung im Bereich des Falzes (80), der Rumpfkörper (10) und Verschlußteil (20) verbindet, erfolgt.

29. Verfahren nach Anspruch 28, **dadurch gekennzeichnet, daß** die Verformung derart erfolgt, daß der Winkel der Ebene, in der die radial am weitesten außen liegenden Kontaktflächen von Rumpfkörper (10) und Verschlußteil (20) verlaufen, so verändert wird, daß eine Trennung zwischen Rumpfkörper und Verschlußteil ohne Zuhilfenahme von Werkzeug ermöglicht wird.

30. Verfahren nach Anspruch 29, **dadurch gekennzeichnet, daß** die Ebene, in der die radial am weitesten außen liegenden Kontaktflächen von Rumpfkörper (10) und Verschlußteil (20) verlaufen nach der Verformung, im wesentlichen parallel zur Wandung des Rumpfkörpers verläuft.

31. Verfahren nach einem der vorangehenden Ansprüche, **dadurch gekennzeichnet, daß** auf der Innenseite des Rumpfkörpers (10) und/oder auf der Innenseite des Verschlußteils (20) zumindest in dem Bereich, in dem Rumpfkörper oder Verschlußteil beim verschlossenen Behälter in Kontakt miteinander stehen, eine unter Druck und ggf. Wärme zumindest teilweise verformbare Beschichtung (50) vorgesehen wird.

32. Verfahren nach Anspruch 31, **dadurch gekennzeichnet, daß** als Material für die Beschichtung (50) ein Polypropylen-Homopolymer oder -Copolymer verwendet wird.

33. Verfahren nach einem der vorangehenden Ansprüche, **dadurch gekennzeichnet, daß** der gefüllte Behälter vor dem Verschließen desselben mit dem Verschlußteil mit einer Folie (70) aus heißsiegelbar lackiertem Aluminium, Kunststoff oder einem entsprechenden Verbundmaterial verschlossen wird.

## Claims

1. Method of producing a filled, closed and sterilized container which comprises at least one body part (10) and at least one closure part (20) and can be opened without the aid of tools, **characterized in that**, following filling with the envisaged container contents, closure in such a way as to be resistant to sterilizing temperatures, and sterilization of the container at temperatures which are sufficient for preserving the container contents, weakening (11; 12) of the connection between predetermined container parts, or container parts which are defined by this method step, takes place such that said container parts can be separated without the aid of tools.

2. Method according to Claim 1, **characterized in that** weakening or severing (11; 12) of the container wall takes place.

3. Method according to Claim 2, **characterized in that** weakening or severing (11; 12) of the basic material of the container wall takes place.

4. Method according to Claim 2, **characterized in that** weakening or severing (11; 12) of the container wall takes place in a region in which in the empty state, following initial severing of the basic material of the container wall, the container has been joined together again by means of a material which differs from the basic material of the container wall.

5. Method according to Claim 4, **characterized in that** an adhesive material is used as material which differs from the basic material of the container wall.

6. Method according to one of Claims 2 to 5, **characterized in that** weakening or severing (11; 12) takes place in the region of the body part (10).

7. Method according to Claim 6, **characterized in that** weakening or severing (11; 12) of the body part (10) takes place in a region adjacent to the closure part (20).

8. Method according to one of Claims 2 to 7, **characterized in that**, in the region of the weakening or severing (11; 12) of the container wall, the body part (10) of the container is backed on its inside with a sealing material (30) which runs essentially all the way around the circumference of the body part (10).

9. Method according to Claim 8, **characterized in that**, in the region of the backing with sealing material (30), the body part (10) is provided with at least two essentially horizontally running beads (16, 17).

10. Method according to Claim 9, **characterized in that** the weakening or severing (12) of the body part (10) takes place between two beads (16, 17).

11. Method according to Claim 9, **characterized in that** the weakening or severing of the body part (10) takes place on one of the beads (17).

12. Method according to Claim 11, **characterized in that** at least three beads (16, 17, 18) are provided, and the weakening or severing of the body part (10) takes place on the central bead (17).

13. Method according to one of Claims 8 to 12, **characterized in that** the backing sealing material (30) extends into the intermediate region between the body part (10) and the closure part (20).

14. Method according to one of Claims 2 to 5, **characterized in that** weakening or severing (11) takes place in the region of the closure part (20).

15. Method according to Claim 14, **characterized in that** the weakening or severing (11) of the closure part (20) takes place in the region of a folding rim of the closure part.

16. Method according to Claim 14 or 15,
**characterized in that** provided in the region of the weakening or severing (11) of the closure part (20), on the outside of the folding rim of the closure part or the outside of the closure part, is a sealing material (30) which runs essentially all the way around the circumference of the folding rim of the closure part or around the circumference of the closure part.

17. Method according to one of Claims 8 to 13 and 16, **characterized in that** the sealing material used is a suitable plastic.

18. Method according to one of Claims 14 to 17, **characterized in that** the border region of the closure part (20) is connected non-releasably to the outside of the lateral surface of the body part (10) of the container.

19. Method according to one of Claims 14 to 18, **characterized in that** provided both in the body part (10) and in the closure part (20) is an interengaging thread (40) for opening the container.

20. Method according to Claim 19, **characterized in that** the interengaging thread (40) is arranged above the weakening or severing line (11).

21. Method according to Claim 19, **characterized in that** the interengaging thread (40) is arranged beneath the weakening or severing line (11).

22. Method according to one of the preceding Claims 2 to 21, **characterized in that** the weakening or severing of the container wall takes place by mechanical cutting.

23. Method according to one of Claims 2 to 21, **characterized in that** the weakening or severing of the container wall takes place by means of laser technology.

24. Method according to one of Claims 2 to 23, **characterized in that**, following the weakening or severing of the container wall, the cut surface is subjected to a corrosion surface treatment.

25. Method according to one of Claims 2 to 24, **characterized in that** the weakening or severing of the container wall takes place on an essentially horizontally encircling line (11; 12).

26. Method according to one of Claims 2 to 24, **characterized in that** the weakening or severing of the container wall takes place on a line (11; 12) which runs around in wave form.

27. Method according to Claim 1, **characterized in that** there is weakening of the connection between the body part (10) and closure part (20).

28. Method according to Claim 27, **characterized in that** there is an essentially fully encircling deformation in the region of the folding rim (80) which connects the body part (10) and closure part (20).

29. Method according to Claim 28, **characterized in that** the deformation takes place such that the angle of the plane which contains the contact surfaces of the body part (10) and closure part (20) which are located furthest outward in the radial direction is changed so as to allow the body part and closure part to be separated without the aid of tools.

30. Method according to Claim 29, **characterized in that** the plane which contains the contact surfaces of the body part (10) and closure part (20) which are located furthest outward in the radial direction, following the deformation, runs essentially parallel to the wall of the body part.

31. Method according to one of the preceding claims, **characterized in that** a coating (50) which can be at least partially deformed under pressure and, if appropriate, heat is provided on the inside of the body part (10) and/or on the inside of the closure part (20), at least in the region in which the body part and closure part are in contact with one another when the container is closed.

32. Method according to Claim 31, **characterized in that** the material used for the coating (50) is a polypropylene homopolymer or copolymer.

33. Method according to one of the preceding claims, **characterized in that**, before being closed by the closure part, the filled container is closed by a sheet (70) of heat-sealable aluminium, plastic or a corresponding composite material.

## Revendications

1. Procédé pour produire un récipient rempli, fermé, stérilisé, constitué d'au moins un corps (10) et d'au moins une pièce de fermeture (20) que l'on peut ouvrir sans l'aide d'un outil, **caractérisé par le fait qu'**après remplissage avec le contenu prévu du récipient, fermeture résistant à la stérilisation et stérilisation du récipient à des températures qui sont suffisantes pour faire que le contenu du récipient se conserve, se fait un affaiblissement (11 ; 12) de la liaison entre des parties du récipient prescrites, ou définies par cette étape de procédé, de façon qu'une séparation de ces parties du récipient puisse se faire sans l'aide d'un outil.

2. Procédé selon la revendication 1, **caractérisé par le fait que** se fait un affaiblissement ou une séparation complète (11 ; 12) de la paroi du récipient.

3. Procédé selon la revendication 2, **caractérisé par le fait que** se fait un affaiblissement ou une séparation complète (11 ; 12) du matériau de base de la paroi du récipient.

4. Procédé selon la revendication 2, **caractérisé par le fait que** se fait un affaiblissement ou une séparation complète (11 ; 12) de la paroi du récipient dans une zone dans laquelle, à l'état vide, après séparation complète, effectuée tout d'abord, du matériau de base de la paroi du récipient, le récipient a été à nouveau réassemblé au moyen d'un matériau différent du matériau de base de la paroi du récipient.

5. Procédé selon la revendication 4, **caractérisé par le fait que** comme matériau différent du matériau de base de la paroi du récipient on emploie un matériau adhésif.

6. Procédé selon l'une des revendications 2 à 5, **caractérisé par le fait qu'**un affaiblissement ou une séparation complète (11 ; 12) se fait dans la zone du corps (10).

7. Procédé selon la revendication 6, **caractérisé par le fait que** l'affaiblissement et la séparation complète (11 ; 12) du corps (10) se fait dans une zone voisine de la pièce de fermeture (20).

8. Procédé selon l'une des revendications 2 à 7, **caractérisé par le fait que**, dans la zone de l'affaiblissement ou de la séparation complète (11 ; 12) de la paroi du récipient, le corps (10) du récipient est doublé, sur sa face intérieure, avec un matériau d'étanchéité (30) qui entoure essentiellement complètement la périphérie du corps (10).

9. Procédé selon la revendication 8, **caractérisé par le fait que** dans la zone du doublage avec un matériau d'étanchéité (30), le corps (10) présente au moins deux soyages (16, 17) orientés sensiblement horizontalement.

10. Procédé selon la revendication 9, **caractérisé par le fait que** l'affaiblissement ou la séparation complète (12) du corps (10) se fait entre deux soyages (16, 17).

11. Procédé selon la revendication 9, **caractérisé par le fait que** l'affaiblissement ou la séparation complète du corps (10) se fait sur l'un des soyages (17).

12. Procédé selon la revendication 11, **caractérisé par le fait qu'**au moins trois soyages (16, 17, 18) sont prévus et que l'affaiblissement ou la séparation complète du corps (10) se fait sur le soyage médian (17).

13. Procédé selon l'une des revendications 8 à 12, **caractérisé par le fait que** le matériau d'étanchéité (30) placé en doublage s'étend dans la zone intermédiaire située entre le corps (10) et la pièce de fermeture (20).

14. Procédé selon l'une des revendications 2 à 5, **caractérisé par le fait qu'**un affaiblissement ou une séparation complète (11) se fait dans la zone de la pièce de fermeture (20).

15. Procédé selon la revendication 14, **caractérisé par le fait que** l'affaiblissement ou la séparation complète (11) de la pièce de fermeture (20) se fait dans la zone d'un pli de la pièce de fermeture.

16. Procédé selon la revendication 14 ou 15, **caractérisé par le fait que**, dans la zone de l'affaiblissement ou de la séparation complète (11) de la pièce de fermeture (20), sur la face extérieure du pli de la pièce de fermeture ou sur la face extérieure de la pièce de fermeture est appliqué un matériau d'étanchéité (30) entourant essentiellement complètement la périphérie du pli de la pièce de fermeture ou la périphérie de la pièce de fermeture.

17. Procédé selon l'une des revendications 8 à 13 et 16, **caractérisé par le fait que** comme matériau d'étanchéité on emploie un plastique approprié.

18. Procédé selon l'une des revendications 14 à 17, **caractérisé par le fait que** la zone de bordure de la pièce de fermeture (20) est reliée, de façon non détachable, avec la face extérieure de la surface latérale du corps (10) du récipient.

19. Procédé selon l'une des revendications 14 à 18, **caractérisé par le fait qu'**aussi bien dans le corps (10) que dans la pièce de fermeture (20) est prévu, pour ouvrir le récipient, un filetage (40) se vissant l'un dans l'autre.

20. Procédé selon la revendication 19, **caractérisé par le fait que** le filetage (40) se vissant l'un dans l'autre est disposé au-dessus de la ligne d'affaiblissement ou de séparation complète (11).

21. Procédé selon la revendication 19, **caractérisé par le fait que** le filetage (40) se vissant l'un dans l'autre est disposé au-dessous de la ligne d'affaiblissement ou de séparation complète (11).

22. Procédé selon l'une des revendications précédentes 2 à 21, **caractérisé par le fait que** l'affaiblissement ou la séparation complète de la paroi du récipient se fait par découpe mécanique.

23. Procédé selon l'une des revendications précédentes 2 à 21, **caractérisé par le fait que** l'affaiblissement ou la séparation complète de la paroi du récipient se fait au moyen d'une technique au laser.

24. Procédé selon l'une des revendications 2 à 23, **caractérisé par le fait qu'**après l'affaiblissement ou la séparation complète de la paroi du récipient on procède à un traitement de surface anticorrosion de la surface de découpe.

25. Procédé selon l'une des revendications 2 à 24, **caractérisé par le fait que** l'affaiblissement ou la séparation complète de la paroi du récipient se fait sur une ligne périphérique (11 ; 12) sensiblement horizontale.

26. Procédé selon l'une des revendications 2 à 24, **caractérisé par le fait que** l'affaiblissement ou la séparation de la paroi du récipient se fait sur une ligne périphérique (11 ; 12) en forme d'onde.

27. Procédé selon la revendication 1, **caractérisé par le fait que** se fait un affaiblissement de la liaison entre le corps (10) et la pièce de fermeture (20).

28. Procédé selon la revendication 27, **caractérisé par le fait qu'**une déformation périphérique essentiellement complète se fait dans la zone du pli (80) qui relie le corps (10) et la pièce de fermeture (20).

29. Procédé selon la revendication 28, **caractérisé par le fait que** la déformation se fait de façon que l'angle du plan dans lequel se trouvent les surfaces de contact, situées radialement le plus à l'extérieur, du corps (10) et de la pièce de fermeture (20) se modifie de façon qu'une séparation entre le corps et la pièce de fermeture soit possible sans l'aide d'un outil.

30. Procédé selon la revendication 29, **caractérisé par le fait que** le plan dans lequel se trouvent les surfaces de contact, situées radialement le plus à l'extérieur, du corps (10) et de la pièce de fermeture (20) est, après déformation, orienté sensiblement parallèlement à la paroi du corps.

31. Procédé selon l'une des revendications précédentes, **caractérisé par le fait que**, sur la face intérieure du corps (10) et/ou sur la face intérieure de la pièce de fermeture (20), au moins dans la zone dans laquelle, le récipient étant fermé, le corps ou la pièce de fermeture sont en contact l'un avec l'autre, est prévu un revêtement (50) au moins partiellement déformable sous pression et éventuellement chaleur.

32. Procédé selon la revendication 31, **caractérisé par le fait que** comme matériau pour le revêtement (50) on emploie un homopolymère ou un copolymère de polypropylène.

33. Procédé selon l'une des revendications précédentes, **caractérisé par le fait qu'**avant la fermeture du récipient avec la pièce de fermeture, on ferme le récipient, rempli, avec une feuille (70) d'aluminium laqué, scellable à chaud, de plastique ou d'un matériau composite correspondant.
